# EUROPÄISCHE PATENTANMELDUNG

(11) **EP 4 230 816 A1**
(43) Veröffentlichungstag der Anmeldung: **23.08.2023**
(21) Anmeldenummer: 23157576.2
(22) Anmeldetag: 20.02.2023
(51) Int. Cl.: E04B 1/68

(54) **VORRICHTUNG ZUM VERSETZEN VON FUGENABDICHTUNGSBÄNDERN ZWISCHEN BODEN-WAND, WAND-WAND, WAND-DECKE UND DECKE-WAND-BAUTEILEN AUS BETON**

(30) Priorität: 18.02.2022 CH 1632022
(71) Anmelder: Albanese Baumaterialien AG, 8408 Winterthur (CH)
(72) Erfinder: Albanese, Pino, 8400 Winterthur (CH)
(74) Vertreter: Gachnang AG Patentanwälte

(57) **Zusammenfassung**

Die Vorrichtung zum Versetzen von Fugenabdichtungsbändern (19), welche zwischen Boden-Decken und Wand-Teilbauten aus Beton eingesetzt werden und das Hindurchtreten von Wasser durch die Verbindungsstelle zwischen der Oberfläche einer Boden- oder Wandplatte und der darauf aufgebauten Wand dienen. Es wird ein Fugenband-Aufnahmekorb (21) vorgeschlagen, welche aus einer Mehrzahl nebeneinander angeordneter, im Wesentlichen M-förmigen Trägerelementen (23,123) bestehen und welche durch entlang der Trägerelemente (23,123) verlaufenden Verbindungsstangen (25) miteinander verbunden sind. Das Fugenabdichtungsband (19) kann von oben in den Fugenband-Aufnahmekorb (21) eingelegt werden, bevor die Bodenplatte betoniert wird.

## Beschreibung

Gegenstand der Erfindung ist eine Vorrichtung zum Versetzen von Fugenabdichtungsbändern zwischen Boden-Wand, Wand-Wand, Wand-Decke und Decke-Wand-Bauteilen aus Beton gemäss Oberbegriff des Patentanspruchs 1.

Im Erdreich ganz oder teilweise eingelassene Baukörper wie Kellerräume oder Tiefgaragen von Wohn- und Geschäftsgebäuden, müssen gegen das Eindringen von Wasser durch die im Erdreich angeordneten Böden und Wände geschützt werden. Am meisten gefährdet ist dabei die Verbindung zwischen einer Bodenplatte oder Decke und einer darauf nach der Erstellung der Bodenplatte oder Deckenplatte aufgesetzten Wand, welche komplett oder noch über eine Teilhöhe im Erdreich eintaucht. Die nacheinander erstellten Teilbauten weisen oft schlechte Verbindungen zwischen Boden-Wand, Wand-Wand, Wand-Decke und Decke-Wand auf, welche sich z.B. aus unsorgfältiger Verdichtung der flüssigen Betonmasse bei der Erstellung der Teilbauten ergeben, sodass im Verbindungsbereich Lufteinschlüsse zurückbleiben und das Eindringen von Wasser zwischen Boden und Wand in das Gebäudeinnere erfolgen kann.

Aus dem Stand der Technik ist es bekannt, in den Übergangsbereich von der Oberfläche der Bodenplatte zur Unterkante der Wand ein Abdichtelement in Gestalt eines vertikal stehenden Bleches mit einer bituminösen oder speziell quellenden Beschichtung oder eines vertikal angeordneten Fugenabdichtungsbandes aus Gummi oder Kunststoff einzufügen. Das Einfügen oder Versetzen des Blechs bzw. des Fugenabdichtungsbandes, welche vertikal zu liegen kommen müssen, ist aufwendig, fehleranfällig und garantiert das vertikale Stehen der Bänder nach dem Giessen der Ersten Teilbaute nicht. Die korrekte Lage der Bänder ist nachträglich nicht mehr überprüfbar. Insbesondere Abdichtungsbänder aus Kunststoff verlaufen nicht in einer Ebene, da sie auf einer Spule aufgewickelt angeliefert werden und dadurch ihnen eine Krümmung vorgegeben ist, welche beim Versetzen an geradlinig verlaufenden Wänden zu Wellenform führen kann und nach dem Betonieren der zweiten Teilbaute abknicken. Bänder mit einer Länge von der Ausdehnung der zu erstellenden Wand sind daher sehr aufwändig und schwierig zu handhaben, da sie lose an den Anschlussarmierungen, welche aus der Bodenplatte vertikal nach oben verlaufend angeordnet sind, befestigt werden müssen, bevor die Bodenplatte erstellt wird. Oft werden sie durchbohrt und mit Drähten und Holz an den Anschlusseisen befestigt, damit sie während des Betoniervorgangs nicht abknicken oder umbiegen. Werden die Fugendichtungsbänder erst dann angebracht, wenn die Bodenplatte erstellt ist, jedoch der Beton noch nicht ausgehärtet ist, so ergeben sich wiederum komplizierte Arbeitsgänge, die Fugendichtungsbänder in die vor dem Beginn des Erhärtens des Betons noch weiche Betonmasse einzubringen. Beim Giessen der zweiten Teilbaute können diese wieder umknicken und damit eine Abdichtung nicht mehr gewehrleisten. Dasselbe Problem stellt sich bei den Fugenblechen. Es gibt bisher keine sichere Möglichkeit, diese in der Mitte der Wand und vertikal zu sichern.

Eine Aufgabe der vorliegenden Erfindung ist daher die Schaffung einer Vorrichtung, die das Versetzen von Fugenabdichtungsbändern oder Fugenblechen vor der Erstellung der Boden- oder Deckenplatten mit geringem Aufwand ermöglicht und das vertikale Stehen und die Anordnung der Mitte der Wand garantiert.

Eine weitere Aufgabe besteht darin, dass sichergestellt werden kann, dass das Fugenband auch nach dem Einfüllen des flüssigen Betons der Bodenplatte, Decke und später der Wand oder Decke in dieser vorgegebenen Lage, d.h. senkrecht zur Decken- oder Bodenplatte und teilweise in diese eingreifend in der Teilbaute zu stehen kommt bzw. dort ohne Gefahr eines Umknickens oder Umbiegens des vertikal aus dem Beton stehenden Teils stehen bleibt. Eine weitere Aufgabe der Erfindung besteht darin, die Vorrichtung sowohl für flexible Fugenabdichtungsbänder als auch für solche aus Blech einsetzbar zu gestalten.

Gelöst wird diese Aufgabe durch eine Vorrichtung gemäss den Merkmalen des Patentanspruchs 1. Vorteilhafte Ausgestaltungen der Vorrichtung sind in den abhängigen Ansprüchen umschrieben.

Ein langgestreckter Fugenband-Aufnahmekorb, welcher vorzugsweise aus mehreren Teilabschnitten vorgefertigt ist, kann auf die Armierung der Boden- oder Deckenplatte oder in der Wand aufgesetzt werden. Ein den Korb unten überragender, den Aufnahmebereich für das Fugenband bildende Teil, ermöglicht eine präzise Positionierung an einem längs verlegten Armierungseisen. Der Fugenband-Aufnahmekorb kann beispielsweise mit Eisenbindern befestigt werden. Das Fugenabdichtungsband oder das Blechband kann danach einfach und in kürzester Zeit von einer einzigen Person exakt in der gewünschten Position eingelegt werden. Es wird während des Einbringens des flüssigen Betons von diesem nicht aus seiner vorgegebenen Lage verdrängt.

Das Fugenabdichtungsband oder -blech ist seitlich von den Korbwänden gehalten und es wird beidseitig vom flüssigen Beton eingeschlossen. Es können während des Vibrierens des Betons allfällig vorhandene Lufteinflüsse herausgelöst werden, ohne dass das Band sich aus seiner vorgegebenen Lage entfernen kann, weder seitlich noch nach oben.

Die vertikale Ausdehnung des den Fugenband-Aufnahmekorb nach unten überragenden Teils ermöglicht ein tiefes, exakt vorgegebenes Eintauchen des Fugenbandes in die erste Teilbaute (Bodenplatte, Decke oder Wand).

Die korbförmige Vorrichtung kann auf kostengünstige Weise durch miteinander verschweisste oder anderweitig verbundene Stahlstäbe, Streckmetall, Lochbleche, Netze oder dergleichen auch aus einem anderen Material hergestellt werden. Die einzelnen stirnseitig aneinander reihbaren Körbe sind leicht und ohne Hilfe eines Krans vom Bauarbeiter zu tragen und zu versetzen.

Durch das Einschieben von aus Kunststoff bestehenden Einsatzkörpern mit schmalen parallel oder leicht spitzwinklig zulaufenden Einschnitten können mit demselben Aufnahmekorb, ohne dessen Breite anpassen zu müssen, anstelle von aus Kunststoff bestehenden Fugenabdichtungsbändern auch verhältnismässig dünne, wenig Eigenstabilität aufweisende Bleche zur Trennung der Fugen eingesetzt werden.

In einer weiteren Ausgestaltung der Vorrichtung treten anstelle der Trägerelemente aus Draht für den Aufbau eines Fugenband-Aufnahmekorbs solche aus Kunststoff, die U-förmig ausgebildet sind. An deren Innen- und/oder Aussenflächen sind Einschnitte oder Löcher ausgebildet, in welche zum Verbinden der einzelnen Trägerelemente aus Kunststoff Verbindungsstangen eingesetzt werden können.

Anhand illustrierter Ausführungsbeispiele wird die Erfindung näher erläutert. Es zeigen:
- Figur 1: einen Teilquerschnitt durch eine Boden- oder Deckenplatte mit aufgesetzter Wandschalung und Wandarmierung ohne Fugenabdichtungsband,
- Figur 2: einen Teilquerschnitt durch eine Boden- oder Deckenplatte mit aufgesetzter Wandschalung und Wandarmierung mit einem Fugenabdichtungsband, eingelegt in einem Fugenband-Aufnahmekorb,
- Figur 3: einen Vertikalschnitt durch einen Fugenband-Aufnahmekorb,
- Figur 4: einen Vertikalschnitt durch einen Fugenband-Aufnahmekorb mit eingesetztem Fugenabdichtungsband,
- Figur 5: eine perspektivische Darstellung eines Fugenband-Aufnahmekorbs und
- Figur 6: eine perspektivische Darstellung eines Fugenband-Aufnahmekorbs mit eingesetztem Fugenband,
- Figur 7: einen Teilquerschnitt durch eine weitere Boden- oder Deckenplatte mit aufgesetzter Wandschalung und Wandarmierung mit einem Fugenband-Aufnahmekorb mit Halteelementen aus Kunststoff und einem darin eingesetzten Fugenabdichtungsband,
- Figur 8: eine perspektivische Darstellung der Vorrichtung gemäss Figur 7,
- Figur 9: eine vergrösserte Darstellung der Halteelemente aus Kunststoff, eingesetzt im Fugenband-Trägerkörper aus Draht,
- Figur 10: eine perspektivische Darstellung des aus Kunststoff hergestellten Halteelements,
- Figur 11: einen Teilquerschnitt durch eine Boden- und Deckplatte mit einem weiteren Fugenband-Trägerkörper aus Kunststoff,
- Figur 12: eine vergrösserte Darstellung des Fugenband-Trägerkörpers ausgesteckt auf Verbindungsstangen,
- Figur 13: eine perspektivische Darstellung des Fugen-Trägerkörpers gemäss Figur 12,
- Figur 14: eine perspektivische Darstellung eines Fugenband- Aufnahmekorbs mit Trägerkörpern gemäss Figuren 12 und 13
- Figur 15: eine perspektivische Darstellung eines Trägerelements für einen Fugenband-Aufnahmekorbs mit einem tief liegenden Aufnahmebereich für das Fugenband und mit einem seitlichen Trag- und Befestigungselement,
- Figur 15a: eine perspektivische Darstellung eines Fugenband-Aufnahmekorbs aus Trägerelementen gemäss Figur 15,
- Figur 16: einen Vertikalschnitt durch die Armierung einer Bodenplatte mit eingesetztem Fugenband-Aufnahmekorb gemäss Fig. 15a, befestigt an oben liegenden Armierungselementen,
- Figur 17: einen Vertikalschnitt durch eine Deckenplatte mit in die darunter liegende Wand eingreifendem Aufnahmebereich für das Fugenabdichtungsband, wobei der Fugenband-Aufnahmekorb an den unten liegenden Armierungseisen befestigt ist und
- Figur 18: einen Vertikalschnitt durch eine Deckenplatte mit darin angeordnetem Fugenband-Aufnahmekorb, der an der Armierung in der Krone der darunter liegenden Wand befestigt ist und die Abdichtung zwischen der Krone und der Deckenunterseite dient.

In Figur 1, welche den Übergang von einer Boden- oder Deckenplatte 1 in eine auf dieser aufzubauenden Wand 3 zeigt, ist die später zu giessende Boden-/Deckenplatte 1 bereits eingezeichnet, wobei eine Stirnschalung 5 sichtbar ist. Auch die nach dem Aushärten der Boden-/Deckenplatte zu giessende Wand 3 ist zeichnerisch dargestellt. Im Schnitt der Boden-/Deckenplatte 1 sind mindestens ein Teil der längs verlaufenden Bewehrungs- und Armierungseisen 7 und der quer verlaufenden Armierungseisen 9, welche im Wesentlichen rechtwinklig zueinander liegen, dargestellt. Im Weiteren sind zwei vertikale Anschlusseisen 11 und 13 dargestellt, welche L-förmig ausgebildet und mit den Armierungseisen 7 und 9 in der Boden-/Deckenplatte 1 verbunden sind und die Oberfläche 15 der Boden-/Deckenplatte 1 vertikal überragen. Die Anschlusseisen 11,13 dienen dazu, eine optimale Kraft- und formschlüssige Verbindung zwischen den beiden Teilbauten Boden oder Decke mit der Wand herzustellen. Die Anschlusseisen 11,13 überragen folglich die fertiggestellte Boden-/Deckenplatte 1 bereits im Zeitpunkt, bevor die Wand 3 erstellt wird.

Die Erstellung der Wand 3 kann erst nach einer mindestens teilweisen Aushärtung der Boden-/Deckenplatte 1 in Angriff genommen werden. Insbesondere werden dann vorerst die Armierung und die Schalung für die Wand 3 erstellt. Nach dem Einbringen des flüssigen Betons zwischen die Armierung und die Schalung (nicht dargestellt) für die Wand, erfolgt eine Verbindung zwischen der Oberfläche 15 der Boden-/Deckenplatte mit der in Erstellung befindlichen Wand. Der Verbindungsbereich erfolgt folglich an einer im Wesentlichen bereits ausgehärteten Oberfläche 15 und dem flüssigen Beton. In diesem Bereich können im schlimmsten Fall, falls nicht optimal mit einem Vibrator sämtliche Lufteinschlüsse herausgeführt werden, Nester mit Lufteinschluss entstehen. Bereits eine nicht optimale Verbindung der beiden Betonieretappen oder geringste Hohlräume zwischen der Oberfläche 15 des Bodens und dem unteren Bereich der Wand 3 ermöglichen den Eintritt und Durchtritt von Wasser von ausserhalb des Gebäudes ins Innere. Dieser Verbindungsbereich kann nur durch ein Fugenabdichtungsband 19 zuverlässig unterbrochen werden. Um das Fugenabdichtungsband 19 (siehe Figur 2) genau im Wesentlichen in der Mitte der Dicke der Wand einsetzen zu können, wird ein Fugenband-Aufnahmekorb 21, der sich längs der gesamten Wand 3 erstreckt, auf die Armierungseisen 7,9 der Bodenplatte 1 aufgesetzt und mit diesen verbunden. Das Aufsetzen des Fugenband-Aufnahmekorbs 21 erfolgt im Zeitpunkt, bevor die Boden-/Deckenplatte 1 gegossen wird, vorzugsweise also zusammen oder nach der Verlegung der Armierungseisen 7,9 für den Boden oder die Decke. Der nach unten überragende Teil 23c des Korbes erlaubt es, den Aufnahmekorb verschiebungsfrei an ein längs verlaufendes Armierungseisen 7 anzulegen und dort mit Eisenbindern zu befestigen.

Der Fugenband-Aufnahmekorb 21, wie er in den Figuren 5 und 6 in perspektivischer Darstellung gezeigt wird, umfasst eine Mehrzahl von im Wesentlichen M-förmigen, vertikal stehenden Trägerelementen 23, vorzugsweise aus Stahldraht (siehe Fig. 3 und Fig. 4). Die Trägerelemente 23 sind in gegenseitigen Abständen durch im Wesentlichen horizontal verlaufende Verbindungsstangen 25 miteinander verbunden. Die beiden zentralen Schenkel 23a der Trägerelemente 23 verlaufen vorzugsweise parallel oder geringfügig V-förmig und bilden einen oben offenen Einschnitt 33. An diesen zentralen Schenkeln der zentralen Trägerelemente 23a sind mehrere Verbindungsstangen 25 angebracht und durch Verschweissen mit den zentralen Trägerelementen 23a verbunden. Die Verbindungsstangen 25 sind vorzugsweise an der Aussenseite der zentralen Trägerelemente 23a befestigt. Dadurch wird erreicht, dass das Einschieben der Fugenabdichtungsbänder 19 von oben hindernisfrei entlang der zentralen Trägerelemente 23a erfolgen kann. Die aussen liegenden Trägerelemente 23b können ebenfalls parallel zueinander verlaufend angeordnet oder geringfügig gegen unten gespreizt sein. Um den Fugenband-Aufnahmekorb 21 auf die obere Bewehrung der Boden-/Deckenplatte legen zu können, sind vorzugsweise in dem Bereich der unteren Enden der aussen liegenden Trägerelemente 23b ebenfalls Verbindungsstangen 25 angeordnet. Die unteren Enden 23c, die die Verbindungsstangen 25 überragen dienen dazu, dass sie sich an einem längs verlaufenden Armierungseisen einrasten und so beim Hinstellen eine stabile Position für die Befestigung mit Eisenbindern erlangen.

In einer weiteren Ausgestaltung der Trägerelemente 23 können die unten liegenden Enden der aussen liegenden Trägerelemente 23b im Wesentlichen horizontal nach aussen abgewinkelt sein. Die umgebogenen Bereiche 23d sind in Figur 4 in gestrichelten Linien dargestellt. Sie können dazu dienen, die Trägerelemente 23 auf den Armierungseisen 7,9 in der Boden-/Deckenplatte aufzulegen und dort mit Eisenbindern zu befestigen. Die detaillierte Beschreibung dieser Ausführung erfolgt mit der Beschreibung der Figuren 15-18.

In Figur 3 ist noch kein Fugenabdichtungsband 19 eingesetzt; in Figur 4 ist dieses eingelegt und wird unten vom Verbindungsbogen der beiden aussen liegenden Trägerelemente 23a getragen und beidseitig von den Trägerelement 23a am seitlichen Ausweichen gehindert. zu In den Figuren 5 und 6 sind die Trägerelemente 23 und die Verbindungsstangen 25 in perspektivischer Darstellung in einem Fugenband-Aufnahmekorb 21 zusammengefügt ersichtlich. Vorzugsweise werden jeweils Abschnitte von Aufnahmekörben 21 bis zu mehreren Metern Länge hergestellt. Die einzelnen Abschnitte sollten vorzugsweise nur eine Masse aufweisen, damit sie von einem Bauarbeiter getragen und auf der Bodenarmierung verlegt werden können. Vorzugsweise werden die einzelnen Abschnitte mit Eisenbindern an der Bodenarmierung 7,9 befestigt. Die aneinander gereihten Fugenbandaufnahmekörbe 21 können an den endig liegenden M-förmigen, vertikal stehenden Trägerelementen 23 mit Eisenbindern verbunden werden und verhindern der Länge nach zusätzlich das Verrutschen gegeneinander.

Nach dem Versetzen der Fugenband-Aufnahmekörbe 19 kann ohne Aufwand das Fugenabdichtungsband 19 direkt von einem Coil abgewickelt von oben zwischen die beiden inneren Trägerelemente 23a eingeschoben werden. Eine Befestigung des Fugenabdichtungsbands 19 am Fugenband-Aufnahmekorb 21 ist nicht notwendig. Die oberen Bögen 23e an den M-förmigen, vertikal stehenden Trägerelementen 23 können mit Eisenbindern miteinander verbunden werden, wodurch eine noch sicherere Positionierung in der Vertikalen der Fugenabdichtungsbänder 19 oder Fugenbleche erreicht und ein Aufschwimmen des Bandes verhindert wird.

Die bogenförmig verlaufenden oberen Verbindungsbereiche 23e zwischen den inneren Trägerelementen 23a und den äusseren Trägerelementen 23b ermöglichen ein verhakungsfreies Einschieben der unteren Kante des Fugenabdichtungsbandes 19 in den Fugendichtungskorb. Zudem schützen die oberen Bögen 23e den Bauarbeiter vor Verletzungen beim Versetzen der Fugenabdichtungsbänder 19.

Das verhakungsfreie und einfache Einführen der Fugenabdichtungsbänder 19 zwischen die beiden zentralen Trägerelemente 23a ermöglicht es zudem, Fugenabdichtungsbänder 19 zu verwenden, die keine in diesen eingeformten oder aufgebrachten vertikalen Versteifungselemente benötigen. Dadurch werden sowohl Kosten eingespart und zudem kann durch leichter ausgeführte Fugenabdichtungsbänder 19 auch das Gewicht der Bänder reduziert werden. Mit diesen Massnahmen, d.h. Kosteneinsparung am Fugenband 19, kann ein Teil der zusätzlichen Kosten für den Fugenband-Aufnahmekorb 21 kompensiert werden. Zusätzlich ist der zeitliche Aufwand für das Einlegen des Fugenabdichtungsbandes 19 wesentlich geringer und es können dadurch auch Personalkosten reduziert werden. Das Einlegen der Fugenabdichtungsbänder 19 kann auch durch ungeschulte Hilfsarbeiter sicher erfolgen, wodurch weitere Kosten eingespart werden können.

In einer weiteren Ausgestaltung des Fugenband-Aufnahmekorbs 21 erstrecken sich die beiden Trägerelemente 23a über die aussenliegenden Trägerelemente 23b hinaus weiter nach unten und bilden so einen in der vertikalen Ausdehnung höheren Aufnahmekorb. Dies ermöglicht es, das Fugenabdichtungsband 19 weiter nach unten zu verlegen und dadurch tiefer in die Boden- oder Deckenplatte 1 einzugreifen. Der tiefere Eingriff des unteren Bereichs des Fugenabdichtungsbandes 9 in die Boden- oder Deckenplatte 1 erhöht die Labyrinth Wirkung des Fugenabdichtungsbandes 19 sehr wesentlich (Figuren 15 und 15a). Die Verbindung des Fugenband-Aufnahmekorbs 21 in der oben beschriebenen Ausführung, auf der Armierung für die Boden- oder Deckenplatte 1, erfolgt wie in Figur 16 dargestellt. Die seitlich im Wesentlichen horizontal vom zentralen Trägerelement 23a abstehenden Endbereiche 23d, werden auf den obenliegenden Armierungseisen 7 (dritte oder vierte Armierungslage, Figur 16) der Boden- oder Deckenplatte 1 mit Eisenbindern befestigt. Eine zusätzliche Verbindung zwischen den Trägerelementen 23 und der Armierung kann, wie in Figur 17 dargestellt, an horizontal verlaufenden Armierungsstäben in der Wand 3, erfolgen.

Vorzugsweise ist bei Verwendung der oben beschriebenen nach unten verlängerten Fugenband-Aufnahmekörbe 21, die Armierung beziehungsweise sind die Armierungseisen 7 für die Boden- oder Deckenplatte 1 verkürzt ausgeführt, das heisst, sie enden in einem grösseren Abstand zur Stirnschalung (Figur 16 und Figur 17).

In einer weiteren Ausgestaltung der Anordnung des Fugenband-Aufnahmekorbs 21, gemäss Figur 18, findet ein Fugenband-Aufnahmekorb 21 gemäss der Figuren 1 bis 8 innerhalb der Armierung für die Wand 3 statt. Die Verbindung des Fugenband-Aufnahmekorb 21 erfolgt dann ausschliesslich, an horizontal verlaufenden Armierungseisen für die Wandarmierung. Auf diese Weise kann erreicht werden, dass das Fugenabdichtungsband 19 hälftig in der Krone der Wand 3 zu liegen kommt und hälftig von unten in die Boden- oder Deckenplatte 1 und der Wand-Wand-Verbindung eingreift (Figur 18). Das Einfügen des Fugenabdichtungsbandes 19 in den an der Armierung für die Wand befestigten Fugenband-Aufnahmekorb 21, erfolgt demzufolge vor dem Giessen der Wand 3.

In einer weiteren Ausgestaltung der Vorrichtung, insbesondere für Fugenabdichtungsbänder 19 aus Stahl in Gestalt von Blechbändern oder Kunststoffbändern 29 geringer Dicke, werden in die Trägerelemente 23 wie sie in den Figur 1 bis 6 beschrieben worden sind, Einsatzkörper 31 eingeschoben. Damit müssen die Aufnahmekörbe 21 nicht mit unterschiedlichen verschiedenen Abständen der zentralen Trägerelemente 23a der M- oder U-förmigen, also im Wesentlichen vertikal stehenden Trägerelementen 23a hergestellt werden. Die Einsatzkörper 31 weisen eine im Wesentlichen U-förmige Gestalt auf mit einem zentral angeordneten oben offenen Einschnitt 33 und an den Aussenkanten der Schenkel des Einsatzkörpers 31 ausgebildeten Nuten 35. Die Breite der Nuten 35 ist derart bemessen, dass der Einsatzkörper 31 leicht klemmend und oben in die Trägerelemente 23 eingeschoben und durch Haftreibung an diesen gehalten werden können. Die Figur 9 zeigt zwei eingeschobene Einsatzkörper 31 wobei beim unten eingeschobenen Einsatzkörper 31 der Einschnitt nach oben ausgerichtet und beim zweiten eingeschobenen Einsatzkörper 31 die Nut 34 nach unten gerichtet ist, um zwischen den beiden Einsatzkörpern 31 einen Blechstreifen 29 aufnehmen und halten zu können.

In der Figur 7 ist ersichtlich, dass sich der Blechstreifen 29 der als Fugenabdichtungsband fungiert, in dieser Ausgestaltung im unteren Teil der Trägerelemente, hier Einsatzkörper 31, angeordnet ist. Selbstverständlich kann auch ein Blechstreifen 29 eingesetzt werden, der sich über eine grössere Höhe erstreckt. Aus der Figur 8 ist die Anordnung der mit Einsatzkörpern 31 ausgerüsteten Vorrichtung dargestellt.

In der Ausgestaltung der Vorrichtung gemäss den Figuren 11 bis 14 treten an die Stelle von Trägerelementen 23 aus Draht Trägerelemente 123 aus Kunststoff oder Blech. Diese umfassen einen U-förmigen Körper mit zwei Schenkeln 123a an deren einander gegenüber liegenden Innenseiten schlüssellochförmige Einschnitte 125, oder Löcher (nicht dargestellt)ausgebildet sind, die derart bemessen sind, dass Verbindungsstangen 25 in diese eingeführt beziehungsweise die Schenkel 123 an parallel verlaufenden Verbindungsstangen 25 eingeklickt werden können.

Figur 14 zeigt einen Fugenband-Aufnahmekorb 121 der aus durch Verbindungsstangen 25 zusammengehaltenen Kunststoff-Trägerelementen 123 aufgebaut ist.

Im Bereich der Unterkante des Kunststoff-Trägerelements 123a sind zwei halbkreisförmige Einbuchtungen 127 ausgebildet. Sie kommen in Auflage auf die längs angeordneten Armierungseisen und stabilisieren das Trägerelement 123a.

## Patentansprüche

1. Vorrichtung zum Versetzen von Fugenabdichtungsbändern oder Blechen (19) zwischen Boden-Decke, Wand-Wand, Wand-Decke, Decke-Wand-Bauteilen aus Beton, **gekennzeichnet durch** einen Fugenband-Aufnahmekorb (21), der auf die Bewehrung oder Armierung der Bodenoder Deckenplatte (1) oder die Armierung der Wand (3) aufleg- und daran befestigbar ausgebildet ist.

2. Vorrichtung nach Anspruch 1, **dadurch gekennzeichnet, dass** der Fugenband-Aufnahmekorb (21) eine Mehrzahl von beabstandet nebeneinander angeordneten Trägerelementen (23,123) umfasst, welche Trägerelemente (23,123) einen Körper umfassen, welcher Körper einen oben offenen, nach untern verlaufenden Einschnitt (33) und Mittel zum gegenseitigen Verbinden der Trägerlemente (23,23) mit parallel zueinander verlaufenden Verbindungsstangen (25) aufweist.

3. Vorrichtung nach Anspruch 1, **dadurch gekennzeichnet, dass** die Trägerelemente (23) einen aus einem oder mehreren Drähten bestehenden Körper umfasst, welcher Körper die Gestalt eines U oder eines M aufweist.

4. Vorrichtung nach Anspruch 1, **dadurch gekennzeichnet, dass** die Trägerelemente (23) aus Streckmetall, aus Lochblech, aus einem formsteifen Netz aus Metall oder anderen geeigneten Materialien bestehen.

5. Vorrichtung nach einem der Ansprüche 2 oder 3, **dadurch gekennzeichnet, dass** der Körper zwei unten durch einen Bogen (23c) miteinander verbundene zentrale Trägerelemente (23a) und zwei oben durch Bögen (23e) miteinander verbundene zentrale Trägerelemente (23a) und aussenliegende Trägerelemente (23b) aus Draht umfasst.

6. Vorrichtung nach einem der Ansprüche 2 bis 4, **dadurch gekennzeichnet, dass** an einem aussenliegenden Trägerelement (23b) ein nach aussen abstehender Endbereich (23d) ausgebildet sind.

7. Vorrichtung nach einem der Ansprüche 1 bis 6, **dadurch gekennzeichnet, dass** zur Aufnahme eines Fugenabdichtungsbandes (19) aus Blechband (29) oder einer entsprechend dünnen Platte aus Kunststoff ein in die Trägerelemente (23) zwischen die zentralen Trägerelemente (23a) ein- oder aufschiebbarer Einsatzkörper (31) mit einem oben offenen Einschnitt (33) fungiert.

8. Vorrichtung nach Anspruch 7, **dadurch gekennzeichnet, dass** der Einsatzkörper (31) aus Kunststoff besteht und seitlich angebrachte Nuten (35) umfasst, in welchen die innenliegende Trägerelemente (23a) aufnehmbar sind.

9. Vorrichtung nach Anspruch 1, **dadurch gekennzeichnet, dass** die Trägerelemente (123) aus Kunststoff oder Blech bestehen und U-förmig ausgebildet sind, wobei an den Aussen- oder Innenseiten der Schenkel des U's mehrere Einschnitte (125) für die Aufnahme von Verbindungsstangen (25)) angebracht sind.

10. Vorrichtung nach Anspruch 9, **dadurch gekennzeichnet, dass** an den Aussenseiten der Schenkel des U's Einschnitte (125) zum Befestigen der Trägerelemente (23) an Verbindungsstangen (25) ausgebildet sind.
